# EUROPÄISCHE PATENTSCHRIFT

(11) **EP 1 705 030 B1**
(45) Veröffentlichungstag und Bekanntmachung des Hinweises auf die Patenterteilung: **11.03.2009**
(21) Anmeldenummer: 06005462.4
(22) Anmeldetag: 17.03.2006
(51) Int. Cl.: B41N 10/04

(54) **Gummisleeve**
Rubber sleeve
Manchon en caoutchouc

(30) Priorität: 21.03.2005 DE 102005013424
(43) Veröffentlichungstag der Anmeldung: 27.09.2006
(73) Patentinhaber: manroland AG, 63075 Offenbach/Main (DE)
(72) Erfinder: Hoffmann, Eduard, Dr., 86399 Bobingen (DE); Grieser, Alfons, 86577 Sielenbach (DE); Stuhlmiller, Helmut, 86450 Altenmünster (DE); Schmid, Georg, 86356 Neusäss (DE)
(74) Vertreter: Ulrich, Thomas

(56) Entgegenhaltungen:
- DE-A1- 10 133 726
- US-A- 4 907 508
- US-A- 5 351 615
- US-A1- 2004 144 276

## Beschreibung

Die Erfindung betrifft einen Gummisleeve für eine Druckmaschine. Des weiteren betrifft die Erfindung ein Verfahren zur Herstellung eines Gummisleeve für eine Druckmaschine.

Aus der Praxis sind prinzipiell zwei Verfahren zur Herstellung eines Gummisleeves bekannt. Nach einem ersten aus der Praxis bekannten Verfahren zur Herstellung eines Gummisleeve wird eine steife Trägerhülse aus Metall oder Verbundwerkstoff bereitgestellt, wobei auf diese Trägerhülse nacheinander weitere Schichten des Gummisleeve aufgetragen werden. Dies erfolgt vorzugsweise in einem sogenannten Streichverfahren. Nach einem zweiten aus der Praxis bekannten Verfahren zur Herstellung eines Gummisleeves wird ebenfalls eine steife Trägerhülse aus Metall oder Verbundwerkstoff und weiterhin als Halbfertigprodukt ein Gummituch mit einem mindestens zweischichtigen Aufbau bereitgestellt, wobei das Gummituch um die steife Trägerhülse gewickelt und mit der steifen Trägerhülse fest verbunden wird. Solche Gummisleeves verfügen demnach stets über eine steife Trägerhülse aus Metall oder Verbundwerkstoff. Hierdurch ergeben sich hohe Herstellungskosten für einen Gummisleeve. Da die Trägerhülse der aus dem Stand der Technik bekannten Gummisleeves steif ist und demnach nicht flexibel bzw. nicht elastisch ist, müssen nach dem Stand der Technik weiterhin enge Toleranzen eingehalten werden, um die Montierbarkeit eines Gummisleeves auf einem Gummizylinder einer Druckmaschine zu gewährleisten.

Ein Gummisleeve mit den Merkmalen des Oberbegriffs des Patentanspruchs 1 ist aus der US 2004/144276 A1 bekannt.

Hinsichtlich weiteren Standes der Technik wird verwiesen auf DE 101 33 726 A1, US-A-4,907,508 und US-A-5,351,615.

Hiervon ausgehend liegt der vorliegenden Erfindung das Problem zugrunde, einen neuartigen Gummisleeve sowie ein neuartiges Verfahren zur Herstellung desselben zu schaffen.

Dieses Problem wird durch einen Gummisleeve gemäß Patentanspruch 1 gelöst. Das Verfahren zur Herstellung eines solchen Gummisleeves ist in Patentanspruch 13 definiert.

Der erfindungsgemäßen Gummisleeve verfügt über keine steife Trägerhülse mehr. Hierdurch ergeben sich geringere Herstellungskosten. Weiterhin sind größere Toleranzen in der Maßhaltigkeit der Gummisleeves möglich.

Sämtliche Schichten der erfindungsgemäßen Gummisleeves sind Bestandteil eines Gummituchs, welches als Halbfertigprodukt bei der Herstellung der erfindungsgemäßen Gummisleeves dient. Das Gummituch wird hülsenartig geformt und im Bereich seiner Stoßflächen miteinander verbunden. Auf den Gummisleeve einwirkende Kräfte, nämlich in Umfangsrichtung wirkende Kräfte, können vom Gummisleeve dadurch aufgenommen werden, dass entweder nach dem ersten Aspekt der Erfindung die Stoßflächen zumindest der Trägerschicht vergrößert sind, oder dass nach dem zweiten Aspekt der Erfindung ein Verbindungselement in die Trägerschicht eingelassen ist.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen Ausschnitt aus einem erfindungsgemäßen Gummisleeve für eine Druckmaschine nach einem ersten Ausführungsbeispiel der Erfindung in perspektivischer Seitenansicht;
- Fig. 2:: das Detail 11 des erfindungsgemäßen Gummisleeves der Fig. 1 in perspektivischer Seitenansicht;
- Fig. 3:: ein Detail eines erfindungsgemäßen Gummisleeves für eine Druckmaschine nach einem zweiten Ausführungsbeispiel der Erfindung in einer Ansicht analog zu Fig. 2; und
- Fig. 4:: ein Detail eines erfindungsgemäßen Gummisleeves für eine Druckmaschine nach einem dritten Ausführungsbeispiel der Erfindung in einer Ansicht analog zu Fig. 2.

Nachfolgend wird die hier vorliegende Erfindung unter Bezugnahme auf Fig. 1 bis 4 in größerem Detail beschrieben.

Fig. 1 und 2 zeigen einen erfindungsgemäßen Gummisleeve 10 für eine Druckmaschine, wobei der in Fig. 1 und 2 gezeigte Gummisleeve 10 einen zweischichtigen Aufbau aufweist. So verfügt der Gummisleeve 10 über eine als Trägerschicht 11 ausgebildete Innenschicht und eine als Funktionsschicht 12 ausgebildete, dem Druckverfahren dienende Außenschicht. Die Schichten des Gummisleeves 10, im gezeigten Ausführungsbeispiel die Trägerschicht 11 sowie Funktionsschicht 12, sind allesamt Bestandteil eins Gummituchs, welches als Halbfertigprodukt für die Herstellung des erfindungsgemäßen Gummisleeve 10 dient.

Das die Trägerschicht 11 sowie die Funktionsschicht 12 umfassende Gummituch wird zur Herstellung des erfindungsgemäßen Gummisleeve 10 hülsenartig geformt und im Bereich sich gegenüberliegender Stoßflächen miteinander verbunden. Die Verbindung erfolgt dabei sowohl im Bereich sich gegenüberliegender Stoßflächen 13 und 14 der Trägerschicht 11 als auch im Bereich sich gegenüberliegender Stoßflächen 15 und 16 der Funktionsschicht 12.

Die Stoßflächen 13 und 14 der Trägerschicht 11 sowie die Stoßflächen 15 und 16 der Funktionsschicht 12 werden von Stoßkanten begrenzt, nämlich von ersten Stoßkanten, die sich über die axiale Breite B des Gummisleeve 10 erstrecken, und von zweiten Stoßkanten, die sich über die radiale Dicke D des Gummisleeve 10 erstrecken.

Im Ausführungsbeispiel der Fig. 1 und 2 sind sowohl die Stoßflächen 13 und 14 der Trägerschicht 11 als auch die Stoßflächen 15 und 16 der Funktionsschicht 12 zur Radialrichtung des Gummisleeve 10 schräg gestellt. Hierdurch ergeben sich Stoßflächen, die im Vergleich zu Stoßflächen, die in radialer Richtung verlaufen, vergrößert ausgebildet sind.

Wie Fig. 2 entnommen werden kann, überlappen sich die Stoßflächen 13 und 14 der Trägerschicht 11 sowie die Stoßflächen 15 und 16 der Funktionsschicht 12 in Umfangsrichtung. Dies wird dadurch erreicht, dass die zweiten Stoßkanten von Trägerschicht 11 sowie Funktionsschicht 12 jeweils in radialer Richtung des Gummisleeves 10 schräg gestellt sind. Im Ausführungsbeispiel der Fig. 1 und 2 verlaufen die ersten Stoßkanten über die axiale Breite B des Gummisleeves 10 linear.

Durch die Vergrößerung der sich gegenüberliegenden Stoßflächen 13 und 14 der Trägerschicht 11 kann dieselbe in Umfangsrichtung auf das Gummisleeve 10 wirkende Kräfte sicher aufnehmen und so einen sicheren Sitz des Gummisleeves 10 auf einem Gummizylinder einer Druckmaschine gewährleisten. Hierdurch wird es möglich, auf die bei aus dem Stand der Technik bekannten Gummisleeves erforderlichen, steifen Trägerhülsen aus Metall oder Verbundwerkstoff zu verzichten. Der erfindungsgemäße Gummisleeve wird ausschließlich durch die Schichten des Gummituchs gebildet, welches bei der Herstellung des erfindungsgemäßen Gummisleeves 10 als Halbfertigprodukt verwendet wird.

Die Trägerschicht 11 des erfindungsgemäßen Gummisleeves 10 ist als flexible bzw. elastische Trägerschicht aus einem Kunststoff ausgebildet, die mithilfe von Kunststofffasern faserverstärkt ist. Die äußere Funktionsschicht 12 dient dem Druckverfahren. In der Funktionsschicht 12 können weitere Schichten, so z. B. eine kompressible Schicht, eine Registerschicht und eine Deckschicht positioniert sein, deren Stoßflächen wie die Stoßflächen von Trägerschicht und/oder Funktionsschicht ausgebildet sind.

Fig. 3 zeigt einen Ausschnitt aus einem Gummisleeve 17 nach einem zweiten Ausführungsbeispiel der Erfindung. Im Ausführungsbeispiel der Fig. 3 verfügt der Gummisleeve 17 wiederum über einen zweischichtigen Aufbau aus einer Trägerschicht 18 und dem Druckverfahren dienenden Funktionsschicht 19, wobei Trägerschicht 18 und Funktionsschicht 19 wiederum Bestandteil eines bei der Herstellung des Gummisleeves 17 als Halbfertigprodukt dienenden Gummituchs sind.

Bei der Herstellung des Gummisleeves 17 des Ausführungsbeispiels der Fig. 3 werden Stoßflächen 20 und 21 der Trägerschicht 18 sowie Stoßflächen 22 und 23 der Funktionsschicht 19 wiederum nach dem hülsenartigen Formen des Gummituchs zur Bildung des Gummisleeves 17 miteinander verbunden, wobei im Ausführungsbeispiel der Fig. 3 ausschließlich die Stoßflächen 20 und 21 der Trägerschicht 18 zur Radialrichtung des Gummisleeves 17 schräg gestellt sind, die Stoßflächen 22 und 23 der Funktionsschicht 19 hingegen in Radialrichtung des Gummisleeves verlaufen. Demnach sind im Ausführungsbeispiel der Fig. 3 ausschließlich die zweiten Kanten der Trägerschicht 18 zur Radialrichtung des Gummisleeves 17 schräg gestellt, wohingegen die zweiten Stoßkanten der Funktionsschicht 19 in Radialrichtung des Gummisleeves 17 verlaufen. Daraus folgt, dass im Ausführungsbeispiel der Fig. 3 ausschließlich die Stoßflächen 20 und 21 der Trägerschicht vergrößert sind. Wie Fig. 3 entnommen werden kann, überlappen sich die Stoßflächen 20 und 21 der Trägerschicht 18 in Umfangsrichtung.

Ein weiteres Ausführungsbeispiel eines erfindungsgemäßen Gummisleeves 24 zeigt Fig. 4, wobei auch im Ausführungsbeispiel der Fig. 4 der Gummisleeve über einen zweischichtigen Aufbau aus einer Trägerschicht 25 und einer Funktionsschicht 26 verfügt. Trägerschicht 25 und Funktionsschicht 26 sind wiederum Bestandteil eines bei der Herstellung des Gummisleeves 24 als Halbfertigprodukt dienenden Gummituchs, wobei das Gummituch hülsenartig geformt und im Bereich von Stoßflächen 27 und 28 der Trägerschicht 25 sowie im Bereich von Stoßflächen 29 und 30 der Funktionsschicht 26 verbunden wird. Auch im Ausführungsbeispiel der Fig. 4 sind zumindest die Stoßflächen 27 und 28 der Trägerschicht 25 vergrößert, um auf den Gummisleeve 24 wirkende Umfangskräfte sicher aufzunehmen und so einen sicheren Sitz des Gummisleeves 24 auf einem Gummizylinder einer Druckmaschine zu gewährleisten.

Im Ausführungsbeispiel der Fig. 4 sind sowohl die Stoßflächen 27 und 28 der Trägerschicht 25 als auch die Stoßflächen 29 und 30 der Funktionsschicht 26 dadurch vergrößert, dass die sich über die axiale Breite des Gummisleeves 24 erstreckenden, ersten Stoßkanten der Stoßflächen in Axialrichtung profiliert sind. Im Ausführungsbeispiel der Fig. 4 sind diese ersten Stoßkanten gezackt bzw. zickzackförmig profiliert. Hierdurch greifen die Stoßflächen 27 bis 30 von Trägerschicht 25 und Funktionsschicht 26 im Sinne einer sich in Axialrichtung des Gummisleeves 24 erstreckenden Verzahnung ineinander ein. Es sind auch andere Profilierungen der ersten Stoßkanten möglich, so zum Beispiel wellenförmige Profilierungen.

Den Ausführungsbeispielen der Fig. 1 bis 4 ist gemeinsam, dass die Gummisleeves 10, 17 bzw. 24 allesamt über einen mindestens zweischichtigen Aufbau umfassend eine Trägerschicht und eine Funktionsschicht verfügen, wobei Trägerschicht und Funktionsschicht Bestandteil eines bei der Herstellung des Gummisleeves als Halbfertigprodukt dienenden Gummituchs sind. Die erfindungsgemäßen Gummisleeves 10, 17 bzw. 24 verfügen über keine steife Trägerhülse aus Metall oder Verbundwerkstoff, sondern lediglich über die Schichten des Gummituchs, aus welchem der jeweilige Gummisleeve hergestellt ist.

In den Ausführungsbeispielen der Fig. 1 bis 4 sind Stoßflächen zumindest der Trägerschicht vergrößert, damit die Trägerschicht Umfangskräfte sicher aufnehmen kann und somit einen sicheren Sitz des Gummisleeves auf einem Gummizylinder einer Druckmaschine gewährleistet.

Die Trägerschichten 11, 18 bzw. 25 der Gummisleeves 10, 17 bzw. 24 sind allesamt als flexible bzw. elastische, faserverstärkte Kunststoffschichten ausgebildet. Zwischen den Trägerschichten 11, 18 bzw. 25 und den Funktionsschichten 12, 19 bzw. 26 der Gummisleeves 10, 17 bzw. 24 können weitere Schichten positioniert sein, so z. B. eine Registerschicht.

An dieser Stelle sei darauf hingewiesen, dass die zickzackförmige Ausführung der in Axialrichtung verlaufenden ersten Stoßkanten mit den Ausführungsbeispielen der Fig. 2 und 3 kombiniert werden kann.

Bei der Herstellung der Gummisleeves 10, 17 bzw. 24 der Ausführungsbeispiele gemäß Fig. 1 bis 4 wird so vorgegangen, dass ein Gummituch mit der entsprechenden Anzahl und Beschaffenheit der Schichten des späteren Gummisleeves bereitgestellt wird. Das bereitgestellte Gummituch verfügt über einen mindestens zweischichtigen Aufbau aus einer Trägerschicht und einer Funktionsschicht. Das bereitgestellte Gummituch wird im Bereich von als Stoßflächen dienenden Seitenflächen bearbeitet, und zwar derart, dass zumindest die Stoßflächen der Trägerschicht des Gummituchs vergrößert werden. Anschließend wird das Gummituch hülsenartig geformt und im Bereich der aneinandergrenzenden Stoßflächen miteinander verbunden. Das Verbinden erfolgt durch Verkleben, Verschweißen oder Vulkanisieren.

### Bezugszeichenliste

- 10: Gummisleeve
- 11: Trägerschicht
- 12: Funktionsschicht
- 13: Stoßfläche
- 14: Stoßfläche
- 15: Stoßfläche
- 16: Stoßfläche
- 17: Gummisleeve
- 18: Trägerschicht
- 19: Funktionsschicht
- 20: Stoßfläche
- 21: Stoßfläche
- 22: Stoßfläche
- 23: Stoßfläche
- 24: Gummisleeve
- 25: Trägerschicht
- 26: Funktionsschicht
- 27: Stoßfläche
- 28: Stoßfläche
- 29: Stoßfläche
- 30: Stoßfläche

## Patentansprüche

1. Gummisleeve für eine Druckmaschine, mit einem mindestens zweischichtigen Aufbau, mit einer als Trägerschicht (11; 18; 25) ausgebildeten Innenschicht und einer als Funktionsschicht (12; 19; 26) ausgebildeten, dem Druckverfahren dienende Außenschicht, wobei die Trägerschicht (11; 18; 25) und die Funktionsschicht (12; 19; 26) Bestandteil eines Gummituchs sind, welches zur Bildung des Gummisleeves hülsenartig geformt und im Bereich sich gegenüberliegender Stoßflächen von Trägerschicht (11; 18; 25) und Funktionsschicht (12; 19; 26) miteinander verbunden ist, **dadurch gekennzeichnet, dass** zumindest die Stoßflächen (13, 14; 20, 21; 27, 28) der Trägerschicht (11; 18; 25) im Vergleich zu Stoßflächen, die in radialer Richtung verlaufen, vergrößert ausgebildet sind, um auf den Gummisleeve wirkende Umfangskräfte aufzunehmen.

2. Gummisleeve nach Anspruch 1, **dadurch gekennzeichnet, dass** zumindest die Stoßflächen (13, 14; 20, 21) der Trägerschicht (11; 18) zur Radialrichtung des Gummisleeves schräg gestellt sind.

3. Gummisleeve nach Anspruch 2, **dadurch gekennzeichnet, dass** die Stoßflächen (22, 23) der Funktionsschicht (19) in Radialrichtung des Gummisleeve verlaufen.

4. Gummisleeve nach Anspruch 2, **dadurch gekennzeichnet, dass** auch die Stoßflächen (13, 14) der Funktionsschicht (12) zur Radialrichtung des Gummisleeves schräg gestellt sind.

5. Gummisleeve nach einem oder mehreren der Ansprüche 1 bis 3, **dadurch gekennzeichnet, dass** die Stoßflächen von Trägerschicht und Funktionsschicht durch Stoßkanten begrenzt werden, nämlich durch erste Stoßkanten, die sich über die axiale Breite des Gummisleeves erstrecken, und durch zweite Stoßkanten, die sich über die radiale Dicke des Gummisleeves erstrecken.

6. Gummisleeve nach Anspruch 5, **dadurch gekennzeichnet, dass** zumindest die zweiten Stoßkanten der Trägerschicht (11, 18) zur Radialrichtung des Gummisleeves schräg gestellt sind.

7. Gummisleeve nach Anspruch 6, **dadurch gekennzeichnet, dass** die zweiten Stoßkanten der Funktionsschicht (19) in Radialrichtung des Gummisleeve verlaufen.

8. Gummisleeve nach Anspruch 6, **dadurch gekennzeichnet, dass** auch die zweiten Stoßkanten der Funktionsschicht (12) zur Radialrichtung des Gummisleeves schräg gestellt sind.

9. Gummisleeve nach einem oder mehreren der Ansprüche 5 bis 8, **dadurch gekennzeichnet, dass** zumindest die ersten Stoßkanten der Trägerschicht (25) in Axialrichtung des Gummisleeves profiliert sind.

10. Gummisleeve nach Anspruch 9, **dadurch gekennzeichnet, dass** auch die ersten Stoßkanten der Funktionsschicht (26) in Axialrichtung des Gummisleeves profiliert sind.

11. Gummisleeve nach einem oder mehreren der Ansprüche 1 bis 10, **dadurch gekennzeichnet, dass** zwischen der Trägerschicht und der Funktionsschicht weitere Schichten positioniert sind, wobei die Stoßflächen dieser weiteren Schichten wie die Stoßflächen von Trägerschicht und/oder Funktionsschicht ausgebildet sind.

12. Gummisleeve nach einem oder mehreren der Ansprüche 1 bis 11, **dadurch gekennzeichnet, dass** die Trägerschicht (11; 18; 25) als faserverstärkte, flexible Trägerschicht ausgebildet ist.

13. Verfahren zur Herstellung eines Gummisleeve für eine Druckmaschine nach einem oder mehreren der Ansprüche 1 bis 12, mit zumindest folgenden Schritten: a) Bereitstellen eines Gummituchs mit einem mindestens zweischichtigen Aufbau, mit einer als Trägerschicht ausgebildeten Innenschicht und einer als Funktionsschicht ausgebildeten, dem Druckverfahren dienenden Außenschicht; b) Bearbeiten des Gummituchs im Bereich von als Stoßflächen dienenden Seitenflächen desselben unter Vergrößerung zumindest der Stoßflächen der Trägerschicht; c) hülsenartiges Formen des Gummituches; d) Verbinden desselben an den Stoßflächen zur Bildung des Gummisleeve.

## Claims

1. A rubber sleeve for a printing machine having a structure with at least two layers, with an inner layer formed as a carrier layer (11; 18; 25) and an outer layer formed as a functional layer (12; 19; 26) and used for the printing process, wherein the carrier layer (11; 18; 25) and the functional layer (12; 19; 26) are part of a rubber blanket that is shaped in a tube-like manner in order to form the rubber sleeve and in the region of opposing abutting surfaces of the carrier layer (11; 18; 25) and the functional layer (12; 19; 26) is connected together, **characterised in that** at least the abutting surfaces (13, 14; 20, 21; 27, 28) of the carrier layer (11; 18; 25) are formed so that they are enlarged in comparison with abutting surfaces running in the radial direction in order to take up peripheral forces acting on the rubber sleeve.

2. A rubber sleeve according to claim 1, **characterised in that** at least the abutting surfaces (13, 14; 20, 21) of the carrier layer (11; 18) are inclined with respect to the radial direction of the rubber sleeve.

3. A rubber sleeve according to claim 2, **characterised in that** the abutting surfaces (22, 23) of the functional layer (19) run in the radial direction of the rubber sleeve.

4. A rubber sleeve according to claim 2, **characterised in that** the abutting surfaces (13, 14) of the functional layer (12) are also inclined with respect to the radial direction of the rubber sleeve.

5. A rubber sleeve according to one or more of claims 1 to 3, **characterised in that** the abutting surfaces of the carrier layer and the functional layer are delimited by abutting edges, namely by first abutting edges extending over the axial width of the rubber sleeve and by second abutting edges extending over the radial thickness of the rubber sleeve.

6. A rubber sleeve according to claim 5, **characterised in that** at least the second abutting edges of the carrier layer (11, 18) are inclined with respect to the radial direction of the rubber sleeve.

7. A rubber sleeve according to claim 6, **characterised in that** the second abutting edges of the functional layer (19) run in the radial direction of the rubber sleeve.

8. A rubber sleeve according to claim 6, **characterised in that** the second abutting edges of the functional layer (12) are also inclined with respect to the radial direction of the rubber sleeve.

9. A rubber sleeve according to one or more of claims 5 to 8, **characterised in that** at least the first abutting edges of the carrier layer (25) are profiled in the axial direction of the rubber sleeve.

10. A rubber sleeve according to claim 9, **characterised in that** the first abutting edges of the functional layer (26) are also profiled in the axial direction of the rubber sleeve.

11. A rubber sleeve according to one of more of claims 1 to 10, **characterised in that** further layers are positioned between the carrier layer and the functional layer, with the abutting surfaces of these further layers being formed like the abutting surfaces of the carrier layer and/or the functional layer.

12. A rubber sleeve according to one or more of claims 1 to 11, **characterised in that** the carrier layer (11; 18; 25) is formed as a fibre-reinforced, flexible carrier layer.

13. A method for the production of a rubber sleeve for a printing machine according to one or more of claims 1 to 12 having at least the following steps: a) provision of a rubber blanket having a structure with at least two layers, with an inner layer formed as a carrier layer and an outer layer formed as a functional layer and used for the printing process; b) processing of the rubber blanket in the region of side faces of the same serving as abutting surfaces with enlargement of at least the abutting surfaces of the carrier layer; c) shaping of the rubber blanket in a tube-like manner; d) connection of the same at the abutting surfaces in order to form the rubber sleeve.

## Revendications

1. Manchon en caoutchouc pour une machine d'impression ayant une structure à au moins deux couches, comportant une couche intérieure réalisée sous la forme d'une couche de support (11 ; 18 ; 25) ainsi qu'une couche extérieure constituant la couche fonctionnelle (12 ; 19 ; 26) et servant au procédé d'impression,
la couche de support (11 ; 18 ; 25) et la couche fonctionnelle (12 ; 19 ; 26) font partie d'une toile en caoutchouc mise en forme pour constituer le manchon en caoutchouc, cette toile étant assemblée au niveau des surfaces de jonction qui se font face de la couche de support (11 ; 18 ; 25) et de la couche fonctionnelle (12 ; 19 ; 26),
**caractérisé en ce qu'**
au moins les surfaces de jonction (13, 14 ; 20, 21 ; 27, 28) ou la couche de support (11 ; 18 ; 25) sont agrandies par rapport à des surfaces de jonction passant par la direction radiale pour recevoir les efforts périphériques appliqués au manchon en caoutchouc.

2. Manchon en caoutchouc selon la revendication 1,
**caractérisé en ce qu'**
au moins les surfaces de jonction (13, 14 ; 20, 21) de la couche de support (11 ; 18) sont dirigées en biais par rapport à la direction radiale du manchon en caoutchouc.

3. Manchon en caoutchouc selon la revendication 2,
**caractérisé en ce que**
les surfaces de jonction (22, 23) de la couche fonctionnelle (19) sont dirigées dans la direction radiale du manchon en caoutchouc.

4. Manchon en caoutchouc selon la revendication 2,
**caractérisé en ce que**
les surfaces de jonction (13, 14) de la couche fonctionnelle (12) sont dirigées en biais par rapport à la direction radiale du manchon en caoutchouc.

5. Manchon en caoutchouc selon les revendications 1 à 3,
**caractérisé en ce que**
les surfaces de jonction de la couche de support et de la couche fonctionnelle sont délimitées par des arêtes de jonction, à savoir des premières arêtes de jonction qui s'étendent sur toute la largeur axiale du manchon en caoutchouc et par des secondes arêtes qui s'étendent sur l'épaisseur radiale du manchon en caoutchouc.

6. Manchon en caoutchouc selon la revendication 5,
**caractérisé en ce qu'**
au moins les secondes arêtes de jonction de la couche de support (11, 18) sont dirigées en biais par rapport à la direction radiale du manchon en caoutchouc.

7. Manchon en caoutchouc selon la revendication 6,
**caractérisé en ce que**
les secondes arêtes de jonction de la couche fonctionnelle (19) sont dirigées dans la direction radiale du manchon en caoutchouc.

8. Manchon en caoutchouc selon la revendication 6,
**caractérisé en ce que**
les secondes arêtes de jonction de la couche fonctionnelle (12) sont dirigées en biais par rapport à la direction radiale du manchon en caoutchouc.

9. Manchon en caoutchouc selon les revendications 5 à 8,
**caractérisé en ce qu'**
au moins les premières arêtes de jonction de la couche de support (25) sont profilées dans la direction axiale du manchon en caoutchouc.

10. Manchon en caoutchouc selon la revendication 9,
**caractérisé en ce que**
les premières arêtes de jonction de la couche fonctionnelle (26) sont profilées dans la direction axiale du manchon en caoutchouc.

11. Manchon en caoutchouc selon les revendications 1 à 10,
**caractérisé en ce que**
d'autres couches sont placées entre la couche de support et la couche fonctionnelle et les surfaces de jonction de ces autres couches sont réalisées comme les surfaces de jonction de la couche de support et/ou de la couche fonctionnelle.

12. Manchon en caoutchouc selon les revendications 1 à 11,
**caractérisé en ce que**
la couche de support (11 ; 18 ; 25) est souple et renforcée par des fibres.

13. Procédé de fabrication d'un manchon en caoutchouc pour une machine d'impression selon les revendications 1 à 12 comprenant au moins les étapes suivantes :
a) fourniture d'une toile en caoutchouc ayant une structure à au moins deux couches, comprenant une couche intérieure en forme de couche de support et une couche extérieure réalisée comme couche fonctionnelle et servant au procédé d'impression,
b) travail de la toile en caoutchouc au niveau de ses surfaces latérales servant de surfaces de jonction en agrandissant au moins les surfaces de jonction de la couche de support,
c) mise en forme de manchon de la toile en caoutchouc, et
d) assemblage de celle-ci au niveau des surfaces de jonction pour former le manchon en caoutchouc.
